# EUROPÄISCHE PATENTSCHRIFT

(11) **EP 3 258 810 B1**
(45) Veröffentlichungstag und Bekanntmachung des Hinweises auf die Patenterteilung: **05.05.2021**
(21) Anmeldenummer: 16741222.0
(22) Anmeldetag: 06.06.2016
(51) Int. Cl.: A45C 3/06, A45C 13/02, A45C 7/00, A45F 5/02, A45C 11/00, A45C 5/00

(54) **AUFBEWAHRUNGSVORRICHTUNG MIT EINEM ORGANISATIONSSYSTEM UND GEPÄCKSTÜCK-SYSTEM MIT EINER SOLCHEN AUFBEWAHRUNGSVORRICHTUNG**
STORAGE DEVICE WITH AN ORGANIZATION SYSTEM AND LUGGAGE PIECE WITH SUCH A STORAGE DEVICE
DISPOSITIF DE STOCKAGE AVEC UN SYSTÈME D'ORGANISATION ET DES BAGAGES AVEC UN TEL DISPOSITIF DE STOCKAGE

(30) Priorität: 07.06.2015 DE 102015108935
(43) Veröffentlichungstag der Anmeldung: 27.12.2017
(73) Patentinhaber: Métier London Ltd, London W1U 3PW (GB)
(72) Erfinder: MIECK, Reinhard, 12047 Berlin (DE)
(74) Vertreter: Kronthaler, Wolfgang N.K.
(86) Internationale Anmeldenummer: PCT/DE2016/000233
(87) Internationale Veröffentlichungsnummer: WO 2016/198035

(56) Entgegenhaltungen:
- CA-A1- 2 364 871
- DE-A1- 3 621 044
- DE-U1-202009 000 771
- GB-A- 2 334 021
- GB-A- 2 348 801
- JP-A- 2003 325 219
- US-A- 4 541 556
- US-A- 5 941 437
- US-A1- 2008 035 506
- US-A1- 2014 054 195

## Beschreibung

### GEBIET DER ERFINDUNG

Die Erfindung betrifft eine Aufbewahrungsvorrichtung mit einem ein Organisationssystem bildenden Flächenelement nach der im Obergriff des Patentanspruches 1 näher definierten Art sowie ein Gepäckstück-System mit einer derartigen Aufbewahrungsvorrichtung.

### STAND DER TECHNIK

Im Bereich der Aufbewahrungsvorrichtungen wie Taschen oder Gepäcksysteme stellt sich in der Praxis häufig das Problem, dass Gegenstände in einem Fach oder einer Tasche schwer zugänglich sind, da sie im Aufbewahrungszustand so weit in dem jeweiligen Taschenelement aufgenommen sind, dass die Gegenstände mit der Hand schwer auffindbar und/oder herausziehbar sind.

Befinden sich mehrere Gegenstände in dem Taschenelement, ist es in der Regel erforderlich, den gewünschten Gegenstand rein haptisch mit den Fingern zu identifizieren und diesen getrennt von gegebenenfalls mehreren auf dem Boden des Taschenelements befindlichen Gegenständen herauszunehmen. Häufig wird deshalb der komplette Innenraum eines Taschenelements entleert, sofern dies überhaupt möglich ist und nicht ein größeres mit dem Taschenelement verbundenes Gepäckstück umgekippt werden müsste, womit der Inhalt des weiteren Gepäckstücks in entsprechende Unordnung geraten würde.

Die Praxis lehrt dabei, dass bestimmte Gegenstände, welche eine Art "Essential Kit" oder Basisausstattung für den Benutzer bilden und welche der Benutzer ständig mit sich führen möchte, Stück für Stück besonders häufig Gegenstand der Suche in einer Tasche und des Umpackens zwischen verschiedenen Taschen sind.

Um das Auffinden und den Zugriff auf bestimmte Gegenstände von Tascheninhalten zu erleichtern, wurden verschiedene Lösungen vorgeschlagen.

In der US 2009/0084475 A1 ist eine Organizer-Tasche für persönliche Gegenstände beschrieben, wobei die Organizer-Tasche als eine eigenständige Tasche benutzt oder als Fach in verschiedenen anderen Transportgegenständen wie Rucksack, Handtasche oder Tragetasche aufgenommen und dort mittels z. B. einer Magnethalterung verliersicher befestigt werden kann. Die Organizer-Tasche kann im Inneren mit verschiedenen Ausführungen von Aufbewahrungseinrichtungen versehen sein, z. B. mit Kreditkartenfächern, Reißverschlusstaschen, offenen Taschen, Stifthaltern, Schlüsselringhaltern oder entfernbaren kleinen Taschen.

Nachteilig ist hierbei, dass das Grundproblem bei Taschen, nämlich das Suchen von ungeordneten oder in separaten Behältnissen in einem schwer übersehbaren Innenraum der Tasche befindlichen Gegenständen, weiterhin gegeben ist. Zudem ist hier wie bei den meisten Tasche-in-Tasche-Systemen nachteilig, dass die Innentaschen auf dem Boden einer äußeren Tasche angeordnet sind und dort Platz für andere Dinge wegnehmen.

Weiterhin bringt diese bekannte Lösung das Problem mit sich, dass die Zuordnung von essentiellen Gegenständen, welche eine Benutzerperson in der Regel immer bei sich haben möchte, zu bestimmten Taschenelementen unzureichend ist, sodass die Benutzerperson bei einem Taschenwechsel auch Dinge transferiert, die sie oft nicht benötigt.

Dieses Problem besteht beispielsweise auch bei den in der US 8,225,829 B2 offenbarten Ordnungsvorrichtungen bzw. dem Organizer für Handtaschen oder anderweitige transportable Taschen, da diese Innentaschen darstellen, welche auch unabhängig als eigenständige Taschen verwendet werden können. Dabei ist insbesondere vorgesehen, dass zum Schutz des Inhaltes der Ordnungsvorrichtungen zumindest eine der Wandungen fest bzw. hart ausgeführt ist.

In der EP 2 689 684 A1 wird eine Handtasche mit einem Organisationssystem mit zwei oder drei klappbar miteinander verbundenen plattenförmigen Flächen vorgeschlagen. An den Innenseiten der Flächen sind verschiedene Halterungen und/oder Taschen unter anderem für Brillen, Schlüssel und Mobiltelefone vorgesehen. Die Halterungen können über Schnapp- oder Druckknopfbefestigungen an der Innenfläche befestigt sein.

Nachteilhafterweise muss hier bei einem gewünschten Wechsel der Tasche, z. B. von der Handtasche zu einem Aktenkoffer oder einer Sporttasche, jeweils der Inhalt des Organisationssystems in die andere Tasche transferiert werden. Ein solches Umpacken ist an sich bereits zeitaufwändig und erfordert eine Neuorientierung der die Tasche benutzenden Person, wobei in der Praxis häufig viel Zeit für das Suchen nach bestimmten Gegenständen in einer Tasche aufgebracht wird.

Die US 2007/0044877 A offenbart ebenfalls eine Tragetasche mit einem modularen Organisationssystem, wobei mehrere separate Innentaschen hintereinander in horizontaler Richtung, bezogen auf eine aufrechte Standposition der Tragetasche, angeordnet und miteinander verbunden sind. Es handelt sich bei dieser bekannten Lösung mithin ebenfalls um ein Tasche-in-Tasche-System, welches eine Benutzerperson vor die Problematik eines Suchens in separaten, ohne haptisch einprägsames System angeordneten Innentaschen stellt und wobei die Innentaschen nachteiligerweise erheblichen Raum auf dem Boden der Tragetasche einnehmen.

Aus der US 5,505,356 ist weiterhin ein Rückenstützgurt mit abnehmbaren Werkzeughalterungen bekannt.

Die US 2014/0054195 A1 zeigt ein Aufbewahrungssystem zum diskreten und bequemen Mitführen von weiblichen Hygieneartikeln. Die Aufbewahrungsvorrichtung weist ein längliches Flächenelement auf, welches auf seiner Vorderseite mit mehreren transparenten, offenen Taschen ausgebildet ist. Das Flächenelement ist zur Zweifachfaltung vorgesehen und weist an seinem oberen Ende eine Öffnung auf, mit der es an einem Wandhaken aufgehängt werden kann. Alternativ ist auch das Tragen an einem Gürtel möglich.

### OFFENBARUNG DER ERFINDUNG

### TECHNISCHE AUFGABE

Es ist Aufgabe der vorliegenden Erfindung, eine Aufbewahrungsvorrichtung mit einem ein Organisationssystem bildendes Flächenelement sowie ein Gepäckstück-System mit einer solchen Aufbewahrungsvorrichtung zu schaffen, bei der ein hoher Bedienkomfort und eine erhöhte Flexibilität für den Benutzer mit geringerem Zeitaufwand für das Packen und Auffinden von bestimmten Gegenständen bei Verwendung unterschiedlicher Arten von Gepäckstücken gegeben ist.

### TECHNISCHE LÖSUNG

Diese Aufgabe wird mit einer Aufbewahrungsvorrichtung nach den Merkmalen des Patentanspruches 1 bzw. einem Gepäckstück-System gemäß den Merkmalen des Patentanspruches 14 gelöst.

Mithin sieht die Erfindung eine Aufbewahrungsvorrichtung wenigstens eines Gepäckstücks vor, welches als korrespondierendes Teil der Aufbewahrungsvorrichtung ausgebildet ist und mittels einer Halteeinrichtung mit einem ein Organisationssystem bildenden Flächenelement verbindbar ist, welches Flächenelement mehrere auf einer Seite des Flächenelements an einem jeweils definierten Ort angeordnete Taschenelemente und/oder Aufnahmeeinrichtungen zur Aufnahme von Taschenelementen oder Funktionselementen aufweist. Es ist dabei jeweils ein Taschenelement einem Inhalt mit einer bestimmten Funktionalität zugeordnet, wobei der Inhalt der Taschenelemente eine Basisausstattung für eine Benutzerperson mit essentiellen und stets mitzuführenden Gegenständen bildet, und wobei das Flächenelement transferierbar zum wahlweisen Einsatz in dem Gepäckstück für definierbare Funktionen, Reise- oder Tagesabschnitte als korrespondierender Teil der Aufbewahrungsvorrichtung ausgebildet und mittels der Halteeinrichtung hieran festlegbar ist.

Erfindungsgemäß ist diese Aufbewahrungsvorrichtung entsprechend den Merkmalen des kennzeichnenden Teils von Anspruch 1 ausgebildet.

### VORTEILHAFTE WIRKUNGEN

Die Aufbewahrungsvorrichtung gemäß der Erfindung vereint die Vorteile eines Organizer-Systems mit denen eines modularen Taschensystems.

Durch das Vorsehen mehrerer Taschenelemente und/oder Aufnahmeeinrichtungen zur Aufnahme von Taschenelementen oder Funktionselementen können essentielle Gegenstände für eine Benutzerperson, welche für jeweilige Funktionen, Tages- oder Reiseabschnitte stets mitgeführt werden sollen, übersichtlich in speziell hierfür dimensionierten und z. B. auch bezüglich der Schutzbedürftigkeit ausgelegten Taschenelementen oder Fächern angeordnet werden. Die jeweils darin aufbewahrten Gegenstände sind stets an dem vordefinierten Ort und können schnell aufgefunden werden.

Bei der Erfindung wird des Weiteren in vorteilhafter Weise eine Kompatibilität zu anderen Gepäckstücken unterschiedlichster Art geschaffen. Die einzelnen Taschenelemente, wie z. B. eine Hülle für einen einzelnen Gegenstand oder eine Geldbörse, Schlüsseltasche oder kleine Tasche für optische, kosmetische oder pharmazeutische Gegenstände, können mit geringstem Zeitaufwand in variabler Anordnung lösbar oder permanent an dem Flächenelement befestigt werden und zusammen mit diesem auf einfache Weise sowie in einem Schritt in einem anderen, gegebenenfalls größeren Gepäckstückstück oder einem Bekleidungsstück angeordnet werden. Einzige Voraussetzung ist, dass das weitere Gepäckstück eine geeignete Aufnahmemöglichkeit und mit dem Flächenelement zusammenwirkende Haltemittel aufweist. Letzteres ist insbesondere bei Taschen eines bestimmten Herstellers oder eines bestimmten Systems mit jeweils gleich artigen Befestigungsmechanismen einfach realisierbar.

Ein solches weiteres Gepäckstück kann eine Tasche beliebiger Art, insbesondere eine Reisetasche, Sporttasche, Aktentasche, Einkaufstasche, Handtasche bzw. Clutch, ein Koffer oder ein Rucksack jeweils mit oder ohne Rollen sein.

Das Flächenelement, welches sich generell durch eine geringe Tiefe auszeichnet, kann gemäß der Erfindung auch selbst durch eine Faltung in eine separate Tasche umwandelbar sein. Eine solche separate Tasche mit einer Basisausstattung für den Benutzer kann eine Clutch darstellen, welche an ihren Seiten und zum oberen Rand des Flächenelements hin offen ist, oder eine Handtasche, welche Riemen oder Bügel aufweist.

Insbesondere auf Reisen oder bei häufig wechselnden Situationen, die ein entsprechend angepasstes Äußeres erfordern, wie beispielsweise Arbeit, Restaurant, Sport, Reise etc., kommt der Übersichtlichkeit und der schnellen Umpackzeit von häufig benötigten Gegenständen eine hohe Bedeutung zu. Hier bietet die Aufbewahrungsvorrichtung nach der Erfindung mit der Möglichkeit, den bestehenden Inhalt einer Tasche ohne jegliches Umpacken in einem anderen Aufbewahrungsbehältnis anzubringen, dem Nutzer einen erheblichen Komfortgewinn.

Hinsichtlich der Übersichtlichkeit besonders vorteilhaft ist bei der Erfindung, dass jeweils ein Taschenelement einem Inhalt mit einer bestimmten Funktionalität zugeordnet ist. Die Funktionalität ist dabei vorzugsweise auf die Grundbedürfnisse des Benutzers zugeschnitten, welcher das bestückte Flächenelement als Basisausstattung ständig mitführen möchte.

Zur Beibehaltung der Ordnung bei unterschiedlichster Anordnung einer Entnahmeöffnung der Taschenelemente sowie zum Schutz der aufgenommenen Gegenstände weisen die Taschenelemente eine Verschlusseinrichtung zur Sicherung des Inhalts gegen ein Herausfallen oder ein Entwenden aus einer Entnahmeöffnung des Taschenelements auf. Eine solche Verschlusseinrichtung bildet somit auch einen effektiven Diebstahlschutz insbesondere bei offenen Taschen wie z. B. Einkaufstaschen mit einer darin angeordneten Aufbewahrungsvorrichtung für eine entsprechend wichtige Basisausstattung der Benutzerperson.

Bei entsprechender Sicherung des in dem Taschenelement befindlichen Inhaltes kann die Entnahmeöffnung in verschließendem Zustand der Verschlusseinrichtung innerhalb der Aufbewahrungsvorrichtung vertikal oder horizontal oder schräg ausgerichtet sein. Damit ist jegliche Anordnung des Taschenelementes, selbst in einer "über Kopf"-Anordnung wie im Falle einer Faltung des Flächenelements zu einer Clutch, in oder an einem anderen hiermit zusammenwirkenden Aufnahmeelement möglich.

Gemäß Patentanspruch 1 ist die Halteeinrichtung mit wenigstens einem Haltemittel bezüglich der Dimensionierung des bestückten Flächenelements derart weit von einem Bodenbereich des das Flächenelement aufnehmenden Gepäckstücks entfernt angeordnet, dass der untere Rand des Flächenelements mit dem Bodenbereich wenigstens annähernd abschließt, wobei das Flächenelement die Stabilität des Gepäckstücks bzw. der Tasche unterstützt, oder der Bodenbereich von dem bestückten Flächenelement unberührt ist. Beispielsweise kann das Flächenelement mit seinem oberen Rand in einem dem Bodenbereich des Gepäckstücks abgewandten, oberen Randbereich desselben angeordnet sein. Auf diese Weise ist eine leichte Zugänglichkeit der Taschenelemente und Funktionselemente an dem Flächenelement gewährleistet, und eine die Übersichtlichkeit und Zugänglichkeit erschwerende sowie das Volumen erhöhende Stauung bzw. Knäuelbildung von Teilen des bestückten Flächenelements am Boden des Gepäckstücks wird vermieden. Durch die schlanke Ausführung des bestückten Flächenelements wird mithin die Nutzbarkeit des Bodenbereichs des Gepäckstücks für andere Gegenstände nicht eingeschränkt.

Es ist vorteilhaft, wenn die Funktionalität der vorgesehenen Taschenelemente jeweils aus einem oder mehreren der Bereiche Aufbewahrung für Mobiltelefon, Kredit-, Bank- oder Visitenkarten, Ausweisdokumente, Geldmittel, Schlüssel, Stift und optische, pharmazeutische oder kosmetische Produkte gewählt ist. Für letztere bietet sich z. B. eine kleine Tasche an, welche nach den individuellen Bedürfnissen des Nutzers mit unbedingt mitzuführenden Gegenständen wie z. B. eine Brille oder Medikamente bestückt werden kann. Ein Stift kann durch eine einfache Schlaufe beispielsweise in einem zur Faltung vorgesehenen mittigen Bereich des Flächenelements angeordnet werden. Des Weiteren kann ein als Schlüsseltasche ausgebildetes Taschenelement mit einem Schlüsselring ausgestaltet sein.

Die Funktionalitätszuordnung kann durch die Dimensionierung und geometrische Gestaltung vorgegeben sein oder durch den Benutzer vorgebbar sein, wobei auch eine Multifunktionalität vorgesehen sein kann und Flexibilität für die individuellen Bedürfnisse des Benutzers besteht.

Die Anordnung der einzelnen Taschenelemente für jede gewünschte Funktionalität ist damit auch bei einem Transfer des bestückten Flächenelement z. B. innerhalb der Gepäckserie einer bestimmten Marke gleichbleibend möglich, so dass der Nutzer bestimmte Gegenstände stets am gleichen Ort an dem Flächenelement findet.

Selbstverständlich ist es bei entsprechender Größe des Flächenelements auch denkbar, diese mit Taschenelementen für weitere Gegenstände wie z. B. Tablet-Computer, Schreibwaren, Bekleidung, etc. zu bestücken, jedoch ist mit zunehmender Größe die Unterbringungsmöglichkeit und Transferierbarkeit eingeschränkt.

Bei einer sehr flachen Ausführung des Ordnungssystems, d. h. mit geringer Tiefe senkrecht zu einer Ebene des Flächenelements, können alle Taschenelemente und Aufnahmen für Funktionselemente der zuvor beschriebenen Bereiche der Aufbewahrung auf einer einzigen Seite des Flächenelements angeordnet sein, wobei sich auch eine sehr gute Zugänglichkeit bei Befestigung an einer Wandung des Gepäckstücks ergibt.

Die Taschenelemente können an sich separate, verschließbare Hüllen, welche lösbar oder permanent mit dem Flächenelement verbunden sein können, darstellen. Daneben sind auch Taschenelemente zwischen mehreren Lagen des Flächenelements, insbesondere zur Aufnahme von Dokumenten oder anderen dünnen Gegenständen, denkbar.

Insbesondere im Falle einer Umwandelbarkeit des Flächenelements in eine separate Clutch oder Handtasche können jedoch auch auf einer der Hauptseite mit den wesentlichen Taschenelementen abgewandten, im Befestigungszustand an einer Wandung eines Gepäckstücks nicht zugänglichen Seite des Flächenelements weitere Taschenelemente oder Aufnahmen z. B. für Kredit- oder Visitenkarten, vorgesehen sein. Diese können beispielsweise mit einem Reißverschluss oder einem anderen geeigneten Verschlussmittel verschließbar sein und sind im gefalteten Zustand mit ihrer Anordnung an der Außenseite der Clutch oder Handtasche besonders einfach zugänglich.

Ebenso kann auf einer der Hauptseite mit den wesentlichen Taschenelementen abgewandten Seite des Flächenelements ein Verschlussmittel, wie beispielsweise ein Reißverschluss, zu einem ebenfalls von der Hauptseite zugänglichen Taschenelement vorgesehen sein, sodass in einem zu einer Clutch geschlossenen Flächenelement ein einfacher Zugriff auf den Inhalt von beiden Seiten möglich ist.

Die Verschlusseinrichtung kann grundsätzlich durch jegliche bei Gepäckstücken oder Kleidungsstücken bekannte Verschlussart gebildet werden. Am einfachsten hinsichtlich der Handhabung ist eine Druckknopfverbindung, welche zugleich eine sichere Festlegung mit hoher Zuverlässigkeit gewährleistet. Je nach Anwendungsfall kann jedoch auch eine Klettverbindung, eine Riegelverbindung einschließlich einer herkömmlichen Verdreheinsteckelement-Durchsteckloch-Verbindung oder eine Knopf-Knopfloch-Verbindung, eine Hakenverbindung einschließlich bekannter Reißverschlusssysteme, eine Schnappverbindung, insbesondere eine Clipverbindung, oder eine Magnetverbindung vorteilhaft sein.

Die gleiche Variabilität an den bezüglich der Verschlusseinrichtung genannten Verschlussarten besteht bei der Auswahl der Verschlussart der Halteeinrichtung, mittels der das Flächenelement an einem Gepäckstück festlegbar ist. Auch hier kommt dem Vorteil der erhöhten Diebstahlsicherheit große Bedeutung zu, da der Benutzer ansonsten alle für ihn essentiellen Gegenstände verlieren würde.

Bei einer bevorzugten Ausführung der Erfindung ist das Flächenelement aus einem flexiblen Material, insbesondere aus Leder oder einem Textil, gebildet. Grundsätzlich ist auch eine im Wesentlichen starre Ausbildung des Flächenelements denkbar, jedoch ist die Einsatzvariabilität des Flächenelements mit einem flexiblen Material erhöht.

Bei einer besonders einfach handhabbaren Ausführung kann die Halteeinrichtung derart gestaltet sein, dass das Flächenelement im bestückten Zustand mit Betätigung von maximal zwei Haltemitteln, z. B. zwei Durchsteck-Verdrehriegelelementen bzw. Turn-Lock-Elementen, transferierbar ist.

Die Haltemittel der Halteeinrichtung zur Festlegung des Flächenelements an einem jeweiligen Gepäckstück können mithin in vorteilhafter Weise einen Verschluss bilden, womit das gesamte Flächenelement samt daran angeordneten Taschen und für den Benutzer essentiellem Inhalt besser vor Diebstahl geschützt ist.

Die Bedienungsfreundlichkeit des Ordnungssystems wird weiter erhöht, wenn für die jeweiligen Taschenelemente die jeweils schnellste und einfachste Zugriffsart gewählt wird.

Dabei kann es vorteilhaft sein, wenn wenigstens eines der Taschenelemente mit einer Zugriffseinrichtung mit wenigstens einem Band ausgebildet ist, wobei das Taschenelement mit wenigstens einer ersten und einer zweiten, einander gegenüberliegenden, einen Innenraum begrenzenden Wandung ausgebildet ist, welche Wandungen zumindest über einen Bodenbereich miteinander verbunden sind, und wobei das Band an einer der Wandungen oberhalb des Bodenbereiches befestigt ist und mit einem freien Ende durch eine Öffnung an der gegenüberliegenden Wandung oberhalb des Bodenbereiches aus dem Innenraum herausgeführt ist, wobei Länge und Führung des Bandes derart ausgelegt sind, dass mit Bewegung des Bandes aus dem Innenraum ein darin befindlicher, von dem Band untergriffener Inhalt von dem Bodenbereich weg bewegt wird.

Durch den Hebemechanismus der Zugriffseinrichtung kann der Inhalt des Taschenelements mittels Ziehen des Bandes einfach aus dem Innenraum herausgeschoben werden. Dies erleichtert den Zugang zu unterschiedlichsten Gegenständen in einem Taschenelement wie z. B. Kreditkarten, Mobiltelefone, Kosmetikgegenstände etc. Beim Einschieben der Inhalte in den Innenraum wird das Band automatisch mit in den Innenraum hineingeschoben, wonach das Band mittels der Verschlusseinrichtung den Inhalt des Taschenelements gegen ein Herausfallen schützen kann und dieser mithin sicher an seinem jeweiligen Platz bewahrt ist.

Bei einer sehr einfachen Ausführung können die erste und die zweite Wandung im Bodenbereich sowie an zwei Seiten einfach vernäht, vernietet oder verklebt sein. Zur Aufnahme größerer oder mehrerer Gegenstände kann das Taschenelement auch mit entsprechend breiten Seitenwandungen zwischen der ersten und der zweiten Wandung, welche jeweils eine größere Fläche als die Seitenwandungen aufweisen, ausgebildet sein. Gleiches gilt für den Bodenbereich des Taschenelements, welcher je nach Anwendungsfall mit einer Naht oder mit einer Bodenwandung ausgebildet sein kann.

Das Band einer entsprechenden Zugriffseinrichtung kann in verschließendem Zustand der Verschlusseinrichtung über eine dem Bodenbereich entgegengesetzte Entnahmeöffnung des Taschenelements zwischen der ersten Wandung und der zweiten Wandung geführt sein, um den Inhalt vor einem Herausfallen zu sichern. Dabei kann das freie Bandende ein Verschlusselement aufweisen.

Bei einer zweckmäßigen Ausgestaltung kann die das jeweilige Taschenelement an dem Flächenelement festlegende Aufnahmeeinrichtung als Halteelement eine insbesondere mit dem Band zusammenwirkende Schlaufe aufweisen, welche beispielsweise durch zwei Materialschlitze in dem Flächenelement gebildet ist. Ebenso ist eine Öse oder ein Verschlusselement der Verschlusseinrichtung, z. B. ein mit einem Druckknopfteil an einem freien Ende des Bandes zusammenwirkendes Gegenelement als Halteelement denkbar.

Gemäß einer vorteilhaften Ausführung der Erfindung kann das Band aus einem flexibleren, insbesondere dünneren Material, als die erste und zweite Wandung des Taschenelements ausgebildet sein. So können die Wandungen beispielsweise aus einem dicken, das Taschenelement versteifenden Leder und das Band aus einem dünneren, leicht biegbaren Lederteil ausgestaltet sein. Grundsätzlich kann das Band auch aus einem anderen Material als die anderen Elemente des Taschenelementes gebildet sein und beispielsweise ein elastisches Gummiband darstellen.

Hinsichtlich der Breitendimensionierung kann das Band in einer vorteilhaften Ausführung eine Erweiterung in seinem dem Bodenbereich zugewandten Bereich aufweisen, um den betreffenden Inhalt besser untergreifen zu können. Es kann dabei auch vorteilhaft sein, wenn der dem Bodenbereich zugewandte Bereich des Bandes verstärkt oder in der Art einer Schale gestaltet ist. Hierbei kann das Band auch unterbrochen sein und an seinen Unterbrechungsstellen mit einem Schalenelement aus einem anderen Material verbunden sein.

Das Band kann insbesondere bei Taschenelementen zur Aufnahme größerer Gegenstände zusammen mit wenigstens einem weiteren Band zum Untergreifen des Inhalts in dem Innenraum verbunden sein, wobei das Band mit zwei Befestigungspunkten an dem Taschenelement ein Dreieckband bilden kann.

Ein Gepäckstück-System mit wenigstens zwei Gepäckstücken und wenigstens einer Aufbewahrungsvorrichtung nach der Erfindung, bei dem die die Halteeinrichtung zur Festlegung des Flächenelements an dem jeweiligen Gepäckstück in jedem der Gepäckstücke mit selbem Abstand von einem Bodenbereich des Gepäckstücks entfernt angeordnet ist, dass das Flächenelement mit seinem unteren Rand wenigstens annähernd mit dem Bodenbereich abschließt, vereint die vorgenannten Vorteile in einem modularen System, bei der ein Benutzer stets die für ihn essentiellen Elemente mit nur einem Handgriff in das gerade benötigte Gepäckstück umpacken kann.

Sowohl die in den Patentansprüchen angegebenen Merkmale als auch die in den nachfolgenden Ausführungsbeispielen der erfindungsgemäßen Aufbewahrungsvorrichtung angegebenen Merkmale sind jeweils für sich alleine oder in beliebiger Kombination miteinander geeignet, den erfindungsgemäßen Gegenstand weiterzubilden.

Weitere Vorteile und vorteilhafte Ausführungsformen einer erfindungsgemäßen Aufbewahrungsvorrichtung und eines Gepäckstück-Systems ergeben sich aus den Patentansprüchen und den nachfolgend unter Bezugnahme auf die in der Zeichnung prinzipmäßig beschriebenen Ausführungsbeispiele, wobei zugunsten der Übersichtlichkeit jeweils für bau- und funktionsgleiche Bauteile dieselben Bezugszeichen verwendet werden.

### KURZE BESCHREIBUNG DER ZEICHNUNG

Ausführungsbeispiele einer erfindungsgemäß ausgestalteten Aufbewahrungsvorrichtung mit einem ein Organisationssystem bildenden Flächenelement ist in der Zeichnung schematisch vereinfacht dargestellt und wird nachfolgend näher erläutert.

Es zeigt:
- Fig. 1: eine vereinfachte dreidimensionale Ansicht einer Aufbewahrungsvorrichtung mit einer ausschnittsweise dargestellten Tasche und einem in deren Innerem befestigten, ein Ordnungssystem bildenden Flächenelement mit hieran angeordneten Taschenelementen;
- Fig. 2: eine dreidimensionale Ansicht des Flächenelements der Fig. 1 in einer zu einer Clutch faltbaren Alleinstellung;
- Fig. 3: eine dreidimensionale Ansicht des Flächenelements der Fig. 2 in einem teilweise zu einer Clutch gefalteten Zustand;
- Fig. 4: eine dreidimensionale Ansicht des Flächenelements der Fig. 2 und Fig. 3 in einem vollständig zu einer Clutch gefalteten Zustand;
- Fig. 5: eine dreidimensionale Ansicht des Organisationssystems der Fig. 1 bis Fig. 4 in einem an einer Einkaufstasche als weiterem Gepäckstück befestigten Zustand;
- Fig. 6: eine ausschnittsweise Ansicht eines Inneren eines Mantels mit einem ein Organisationssystem bildenden Flächenelement der Fig. 1 bis Fig. 5;
- Fig. 7: eine dreidimensionale Ansicht eines an dem Flächenelement der Fig. 1 bis Fig. 6 angeordneten Taschenelements in Alleinstellung mit einer Zugriffseinrichtung in einem einen Inhalt anhebenden Zustand; und
- Fig. 8: eine vereinfachte in einem Querschnitt dargestellte Seitenansicht des Taschenelements der Fig. 7 mit einem in angehobener Stellung befindlichen Band der Zugriffseinrichtung;

### AUSFÜHRUNGSFORMEN DER ERFINDUNG

Die Fig. 1 bis Fig. 8 zeigen jeweils eine Aufbewahrungsvorrichtung 1 mit einem Organisationssystem 2 bzw. Organizer in einem Gepäckstück-System, wobei das Organisationssystem 2 durch ein Flächenelement 3 und auf einer Seite 4 hiervon angeordnete Taschenelemente 5 bzw. Aufnahmeeinrichtungen 6 zur Aufnahme von Taschenelementen 5 oder einzelnen Funktionselementen, d. h. Gegenständen ohne weiteres sie umgebendes Gebinde, gebildet wird.

Jedes der Taschenelemente 5 ist einem Inhalt 16 mit einer bestimmten Funktionalität zugeordnet, wobei das Organisationssystem 2 insgesamt die Funktion hat, die Basisausstattung mit den für den persönlichen Bedarf essentiellen Gegenständen einer Benutzerperson bereitzuhalten. Hierzu zählen vorliegend ein Mobiltelefon, Kredit-, Bank- oder Visitenkarten, Bargeldmittel, Schlüssel und Ausweisdokumente wie z. B. ein Führerschein oder ein Personalausweis. Für weitere den individuellen Bedürfnissen der Benutzerperson angepassten Bedarf ist es zweckmäßig, ein weiteres Taschenelement für Kleinigkeiten wie eine Brille oder pharmazeutische oder kosmetische Produkte bereitzustellen. Eine Limitierung auf diese Taschenelemente ist insbesondere im Hinblick auf die Vielseitigkeit des Einsatzes hilfreich.

Das Flächenelement 3 ist vorliegend aus einem flexiblen Lederflecken 18 gebildet, auf den auf einer Seite 4 vorliegend zwei Taschenelemente 5 aufgenäht bzw. zwischen zwei Lagen des Flächenelements 3 vernäht und mit einer als Reißverschluss ausgebildeten Verschlusseinrichtung 9 verschließbar sind. Weitere Taschenelemente 7, 8 sind an entsprechenden Aufnahmeeinrichtungen 6 des Flächenelements 3 lösbar oder permanent befestigt, wobei je nach Inhalt hierfür angepasst dimensionierte und ausgestattete Taschenelemente gewählt werden können.

Die lösbar befestigten Taschenelemente 7 sind somit separate Hüllen, welche - wie insbesondere in Fig. 7 und Fig. 8 ersichtlich - jeweils eine erste Wandung 10 und eine zweite, gegenüberliegende Wandung 11, eine Bodenwandung in einem Bodenbereich 12 und Seitenwandungen 13, 14 zur Begrenzung eines Innenraums 15 aufweisen.

Zur Halterung an dem Flächenelement 3 sowie zum Verschluss der jeweiligen Taschenelemente 7 und zur Erleichterung des Zugriffs auf deren Inhalt 16 weisen die Taschenelemente 7 jeweils ein Band 17 auf. Dieses bildet bei den gezeigten Ausführungen gleichzeitig ein Halteelement zur Befestigung an dem Flächenelement 3, ein Element einer Verschlusseinrichtung 19 zur Sicherung des Inhalts 16 in dem Innenraum 15 und ein Element einer Zugriffseinrichtung 20.

Das mit einer Basisausstattung für die Benutzerperson bestückte Flächenelement 3 ist je nach Bedarfssituation wahlweise z. B. von einer in Fig. 1 gezeigten Reisetasche 21, welche einen Teil der Aufbewahrungsvorrichtung 1 bildet, in ein weiteres Gepäckstück der Aufbewahrungsvorrichtung 1, wie z. B. eine in Fig. 5 gezeigte Einkaufstasche 22 oder auch in ein Bekleidungsstück 23, wie einen in Fig. 6 ersichtlichen Mantel, transferierbar und hieran befestigbar.

Zur Festlegung des Flächenelements 3 an einer Innenseite oder je nach Anwendungsfall auch an einer Außenseite eines Gepäckstücks oder Bekleidungsstücks ist jeweils eine Halteeinrichtung 24 vorgesehen, welche durch zwei Haltemittel 25 an dem Flächenelement 3 und korrespondierenden Gegenstücken 26 an der jeweiligen Tasche 21, 22 bzw. an dem Bekleidungsteil 23 gebildet werden. Wenn die Halteeinrichtung 24 bei den gezeigten Ausführungen als eine Riegelverbindung mit Durchstecköffnungen 25 als Haltemittel an dem Flächenelement 3 und durch diese durchsteckbare Verdrehriegelelemente 26 als Haltemittel an den Taschen 21, 22 bzw. dem Mantel 23 ausgebildet ist, kann diese schnell und einfach betätigt werden, womit ein besonders einfaches Umhängen des Flächenelements 3 möglich ist.

Die Halteelemente 25, 26 zum Festlegen des bestückten Flächenelementes 3 an einer Wandung der Taschen 21, 22 sind soweit von einem Bodenbereich 27 der Taschen 21, 22 entfernt an deren oberen Randbereich 28 angeordnet, dass ein unterer Rand 33 des Flächenelements 3 mit dem Bodenbereich 27 wenigstens annähernd abschließt und folglich keine Aufstauung des Flächenelements und daran befestigter Elemente am Boden der Tasche auftreten kann. Das bestückte Flächenelement 3 hängt somit in der jeweiligen Tasche 21, 22, womit insgesamt eine Gestaltung der Tasche 21, 22 mit einer geringen Tiefe senkrecht zu einer Grundebene des Flächenelements 3 möglich ist.

Um das Flächenelement 3 mit der Basisausstattung für die Benutzerperson möglichst unkompliziert in der Handhabung, insbesondere beim Umhängen zwischen verschiedenartigen Gepäckstücken oder Bekleidungsstücken, zu gestalten, sind nur zwei einfach zu bedienende Haltemittel 25 vorgesehen.

Wie insbesondere den Fig. 2 bis Fig. 4 zu entnehmen ist, kann das Flächenelement 3 auch als selbständige Tasche 35, wie eine Clutch ohne weitere Bügel oder Riemenelemente, verwendet werden. Hierzu muss das Flächenelement 3 lediglich in einem mittleren Bereich 29, in dem vorliegend eine Stiftschlaufe 49 als weiteres zur Aufnahme eines Stifts vorgesehenes Taschenelement angeordnet ist, gefaltet werden. Somit ergibt sich eine zum oberen Rand 30 und an den Seiten 31, 32 offene Tasche, wobei die Seiten 31, 32 in einer weiteren Ausführung selbstverständlich auch durch einen Reißverschluss verschließbar ausgestaltet sein können. Eine an den Seiten 31, 32 offene Ausführung der Clutch 35 ist jedoch unproblematisch, da alle Taschenelemente 5, 7, 8 einzeln verschlossen sind und deren Inhalt somit gegen ein Herausfallen gesichert ist. Die offene Gestaltung hat somit den Vorteil, dass der Inhalt der Taschenelemente 5, 7, 8 sofort und leicht zugänglich ist.

Zur einfachen Arretierung des unteren Bereichs des Flächenelements 3 im zusammengeklappten Zustand an dem oberen Bereich des Flächenelements 3 können am unteren Rand 33 - bezogen auf den aufgehängten Zustand - weitere Haltemittel 34, welche analog den an den Taschen 21, 22 vorgesehenen Haltemitteln 26 als Verdrehriegelelemente ausgebildet sind, vorgesehen sein. Die Verdrehriegelelemente 34 können im zusammengefalteten Zustand der Clutch 35 durch die Durchstecköffnungen 25 am oberen Rand 30 des Flächenelements durchgesteckt und hieran verriegelt werden.

Da in einem zu einer Clutch 35 zusammengefalteten Zustand des Flächenelements 3 ein Teil der hieran befestigten Taschenelemente 7 nun in einer "über-Kopf"-Anordnung auf einer Innenseite der Clutch 35 vorliegen, ist ein auf dieser Seite angeordnetes Taschenelement 8 mit zwei Entnahmeöffnungen 36, 37 sowohl nach oben als auch nach unten - bezogen auf den aufgehängten Zustand des Flächenelements 3 - vorgesehen, welche jeweils durch ein geeignetes Verschlusselement 38 der Verschlusseinrichtung 19 der Taschenelemente 7 gesichert sein kann. Bei der gezeigten Ausführung sind die Verschlusselemente 38 jeweils Druckknopfelemente.

Durch die Verschlusseinrichtung 19 des jeweiligen Taschenelements 7 ist dessen Inhalt 16 unabhängig von der Anordnung einer Entnahmeöffnung 36, 37 gesichert, sodass die Taschenelemente 7 in dem jeweiligen Gepäckstück oder Bekleidungsstück vertikal oder horizontal oder schräg oder auch "über-Kopf" ausgerichtet sein können.

In der Darstellung der teilweise und vollständig zusammengeklappten Clutch 35 in den Fig. 3 und Fig. 4 ist ersichtlich, dass der Zugang zu den zwischen zwei Lagen des Flächenelements 3 ausgebildeten Taschenelementen 5, welche über einen Reißverschluss 9 von der Hauptseite 4 des Flächenelements 3 zugänglich sind, über einen weiteren Reißverschluss 42 auch von der Außenseite der verschlossenen Clutch 35 möglich ist.

Wie insbesondere den Fig. 7 und Fig. 8 zu entnehmen ist, ist die Zugriffseinrichtung 20 zum vereinfachten Entnehmen von Gegenständen aus dem Innenraum 15 der Taschenelemente 7 mittels des Bandes 17 derart ausgebildet, dass das Band 17 an einer äußeren Wandung 11 der Wandungen 10, 11 des Taschenelements 7 oberhalb von dessen Bodenbereich 12 in einem diesen abgewandten Bereich des Taschenelements 7 befestigt ist und mit einem freien Ende 17A durch eine schlitzartige Öffnung 40 an der gegenüberliegenden Wandung 11 oberhalb des Bodenbereichs 12 aus dem Innenraum 15 herausgeführt ist.

Die Länge und Führung des Bandes 17, welches vorliegend wie das jeweilige Taschenelement 7 selbst aus Leder ausgebildet ist, sind so ausgelegt, dass mit Herausziehen des Bandes 17 aus dem Innenraum 15 gemäß den in Fig. 7 und Fig. 8 gezeigten Zustand der von dem Band 17 untergriffene Inhalt 16 von dem Bodenbereich 12 weg angehoben und teilweise aus dem Innenraum 15 des Taschenelements 7 herausgeschoben wird.

Zur Ausbildung der Aufnahmeeinrichtung 6, mittels der die Taschenelemente 7 an dem Flächenelement 3 gehalten sind, ist bei den gezeigten Ausführungen jeweils eine Schlaufe vorgesehen, wobei die Schlaufe 6 durch zwei Materialschlitze 38, 39 an dem Flächenelement 3 gebildet ist. Das Band 17 ist somit mit seinem freien Ende 17A durch die als Schlitz ausgeführte Öffnung 40 in dem Taschenelement 7 und durch die Materialschlitze 38, 39 des Flächenelements 3 geführt, wobei das freie Ende 17A des Bandes 17 ein Verschlusselement 41 der hier als Druckknopfverschluss ausgeführten Verschlusseinrichtung 19 aufweist.

In verschließendem Zustand der Verschlusseinrichtung 19 ist das Band 17 über eine dem Bodenbereich 12 entgegengesetzte Entnahmeöffnung 36 des Taschenelements 7 zwischen der ersten Wandung 10 und der zweiten Wandung 11 geführt und arretiert hierbei den Inhalt 16 im Innenraum 15 des Taschenelements 7.

Hiervon abweichend können sowohl zur Festlegung der Taschenelemente 7 an dem Flächenelement 3 als auch zum Verschluss des jeweiligen Taschenelements auch alle anderen bekannten hierfür geeigneten Befestigungs- und Verschlussmittel gewählt werden.

### BEZUGSZEICHEN

- 1: Aufbewahrungsvorrichtung
- 2: Organisationssystem
- 3: Flächenelement
- 4: Seite des Flächenelements
- 5: Taschenelement
- 6: Aufnahmeeinrichtung, Schlaufe
- 7: Taschenelement
- 8: Taschenelement
- 9: Verschlusseinrichtung, Reissverschluss
- 10: erste Wandung
- 11: zweite Wandung
- 12: Bodenbereich
- 13: Seitenwandung
- 14: Seitenwandung
- 15: Innenraum
- 16: Inhalt
- 17: Band
- 17A: freies Ende
- 18: Lederflecken
- 19: Verschlusseinrichtung
- 20: Zugriffseinrichtung
- 21: Gepäckstück, Reisetasche
- 22: Gepäckstück, Einkaufstasche
- 23: Bekleidungsstück, Mantel
- 24: Halteeinrichtung
- 25: Haltemittel, Durchstecköffnung
- 26: Haltemittel, Verdrehriegelelement
- 27: Bodenbereich Gepäckstück
- 28: oberer Randbereich des Gepäckstücks
- 29: mittlerer Bereich des Flächenelements
- 30: oberer Rand des Flächenelements
- 31: Seite
- 32: Seite
- 33: unterer Rand des Flächenelements
- 34: Haltemittel
- 35: Clutch
- 36: Entnahmeöffnung
- 37: Entnahmeöffnung
- 38: Materialschlitz
- 39: Materialschlitz
- 40: schlitzartige Öffnung
- 41: Verschlusselement
- 42: Reißverschluss
- 43: Taschenelement, Stiftschlaufe

## Patentansprüche

1. Aufbewahrungsvorrichtung (1) wenigstens eines Gepäckstücks (21, 22), welches als korrespondierendes Teil der Aufbewahrungsvorrichtung (1) ausgebildet ist und mittels einer Halteeinrichtung (24) mit einem ein Organisationssystem (2) bildenden Flächenelement (3) verbindbar ist, welches Flächenelement (3) mehrere auf einer Seite (4) des Flächenelements (3) an einem jeweils definierten Ort angeordnete Taschenelemente (5, 7, 8) und/oder Aufnahmeeinrichtungen (6) zur Aufnahme von Taschenelementen (7) oder Funktionselementen aufweist, wobei jeweils ein Taschenelement (5, 7, 8) einem Inhalt (16) mit einer bestimmten Funktionalität zugeordnet ist, wobei der Inhalt (16) der Taschenelemente (5, 7, 8) eine Basisausstattung für eine Benutzerperson mit essentiellen und stets mitzuführenden Gegenständen bildet, und wobei das Flächenelement (3) transferierbar zum wahlweisen Einsatz in dem Gepäckstück (21, 22) für definierbare Funktionen, Reise- oder Tagesabschnitte als korrespondierender Teil der Aufbewahrungsvorrichtung (1) ausgebildet ist und mittels der Halteeinrichtung (24) hieran festlegbar ist,
**dadurch gekennzeichnet,**
**dass** die Halteeinrichtung (24) mit wenigstens einem Haltemittel (25, 26) bezüglich der Dimensionierung des bestückten Flächenelements (3) derart weit von einem Bodenbereich (27) des das Flächenelement (3) aufnehmenden Gepäckstücks (21, 22) entfernt, insbesondere in einem dem Bodenbereich (27) abgewandten Randbereich (28), angeordnet ist, dass das bestückte Flächenelement (3) mit seinem unteren Rand (33) wenigstens annähernd mit dem Bodenbereich (27) abschließt oder der Bodenbereich (27) von dem bestückten Flächenelement (3) unberührt ist.

2. Aufbewahrungsvorrichtung nach Anspruch 1,
**dadurch gekennzeichnet,**
**dass** die Taschenelemente (5, 7, 8) mit ihren Entnahmeöffnungen und mit Verschlusseinrichtungen (9, 19, 42) zur Sicherung des Inhalts (16) gegen ein Herausfallen oder ein Entwenden aus einer Entnahmeöffnung (36, 37) des Taschenelements (5, 7, 8) derart ausgestaltet sind, dass die Zugänglichkeit zu deren Inhalt (16) auch in einem gefalteten Zustand des Flächenelements (3), insbesondere in einem zu einer Clutch (35) gefalteten Zustand, von beiden Seiten des Flächenelements (3) gegeben ist.

3. Aufbewahrungsvorrichtung nach Anspruch 1 oder 2,
**dadurch gekennzeichnet,**
**dass** die Funktionalität aus wenigstens einem der Bereiche Aufbewahrung für Mobiltelefon, Kredit-, Bank- oder Visitenkarten, Ausweisdokumente, Geldmittel, Schlüssel, Stift und optische, pharmazeutische oder kosmetische Produkte gewählt ist.

4. Aufbewahrungsvorrichtung nach Anspruch 1, 2 oder 3,
**dadurch gekennzeichnet,**
**dass** die Entnahmeöffnung (36, 37) in verschließendem Zustand der Verschlusseinrichtung (9, 19, 42) innerhalb der Aufbewahrungsvorrichtung (1) vertikal oder horizontal oder schräg ausgerichtet ist, wobei die Verschlusseinrichtung (9, 19, 42) vorzugsweise als eine Druckknopfverbindung, eine Klettverbindung, eine Riegelverbindung, eine Haken- oder Reißverschlussverbindung, eine Schnappverbindung, insbesondere eine Clipverbindung, oder eine Magnetverbindung ausgebildet ist.

5. Aufbewahrungsvorrichtung nach einem der Ansprüche 1 bis 4,
**dadurch gekennzeichnet,**
**dass** die Halteeinrichtung (24) als eine Druckknopfverbindung, eine Klettverbindung, eine Riegelverbindung, eine Hakenverbindung, eine Schnappverbindung, insbesondere eine Clipverbindung, oder eine Magnetverbindung mit zugeordneten Haltemitteln (25, 26) ausgebildet ist.

6. Aufbewahrungsvorrichtung nach einem der Ansprüche 1 bis 5,
**dadurch gekennzeichnet,**
**dass** das Flächenelement (3) aus einem flexiblen einlagigen oder mehrlagigen Material, insbesondere aus Leder oder einem Textil, gebildet ist.

7. Aufbewahrungsvorrichtung nach einem der Ansprüche 1 bis 6,
**dadurch gekennzeichnet,**
**dass** die Halteeinrichtung (24) derart gestaltet ist, dass das Flächenelement (3) im bestückten Zustand mit Betätigung von maximal zwei Haltemitteln (26) transferierbar ist.

8. Aufbewahrungsvorrichtung nach einem der Ansprüche 1 bis 7,
**dadurch gekennzeichnet ,**
**dass** die Halteeinrichtung (24) mit einen Verschluss bildenden Haltemitteln (25, 26) zur Festlegung des Flächenelements (3) an dem jeweiligen Gepäckstück (21, 22) ausgebildet ist.

9. Aufbewahrungsvorrichtung nach einem der Ansprüche 1 bis 8,
**dadurch gekennzeichnet,**
**dass** das Flächenelement (3) durch eine Faltung in eine separate Tasche (35), insbesondere eine Clutch, umwandelbar ist, welche vorzugsweise an ihren Seiten (31, 32) und zum oberen Rand (30) des Flächenelements (3) hin offen ist.

10. Aufbewahrungsvorrichtung nach einem der Ansprüche 1 bis 9,
**dadurch gekennzeichnet,**
**dass** wenigstens eines der Taschenelemente (7) mit einer Zugriffseinrichtung (20) mit wenigstens einem Band (17) ausgebildet ist, wobei das Taschenelement (7) mit wenigstens einer ersten und einer zweiten, einander gegenüberliegenden, einen Innenraum (15) begrenzenden Wandung (10, 11) ausgebildet ist, welche Wandungen (10, 11) zumindest über einen Bodenbereich (12) miteinander verbunden sind, und wobei das Band (17) an einer der Wandungen (10) oberhalb des Bodenbereiches (12) befestigt ist und mit einem freien Ende (17A) durch eine Öffnung (40) an der gegenüberliegenden Wandung (11) oberhalb des Bodenbereiches (12) aus dem Innenraum (15) herausgeführt ist, wobei Länge und Führung des Bandes (17) derart ausgelegt sind, dass mit Bewegung des Bandes (17) aus dem Innenraum (15) ein darin befindlicher, von dem Band (17) untergriffener Inhalt (16) von dem Bodenbereich (12) weg bewegt wird.

11. Aufbewahrungsvorrichtung nach Anspruch 10,
**dadurch gekennzeichnet,**
**dass** das Flächenelement (3) ein mit dem Band (17) zusammenwirkendes Halteelement aufweist.

12. Aufbewahrungsvorrichtung nach einem der Ansprüche 1 bis 11,
**dadurch gekennzeichnet,**
**dass** die das Taschenelement (7) an dem Flächenelement (3) festlegende Aufnahmeeinrichtung (6) als Halteelement eine Schlaufe, welche insbesondere durch zwei Materialschlitze (38, 39) an dem Flächenelement (3) ausgebildet ist, eine Öse oder ein Verschlusselement (41) der Verschlusseinrichtung (19) aufweist.

13. Aufbewahrungsvorrichtung nach einem der Ansprüche 1 bis 12,
**dadurch gekennzeichnet,**
**dass** das Gepäckstück (21, 22) durch eine Tasche, insbesondere eine Reise-, Sport-, Akten-, Einkaufs- oder Handtasche, einen Koffer oder einen Rucksack gebildet ist.

14. Gepäckstück-System mit wenigstens zwei Gepäckstücken (21, 22) und wenigstens einer Aufbewahrungsvorrichtung (1) nach einem der Ansprüche 1 bis 13,
**dadurch gekennzeichnet,**
**dass** die Halteeinrichtung (24) zur Festlegung des Flächenelements (3) an dem jeweiligen Gepäckstück (21, 22) in jedem der Gepäckstücke (21, 22) mit selbem Abstand von einem Bodenbereich (27) des Gepäckstücks (21, 22) entfernt angeordnet ist, und dass das Flächenelement (3) mit seinem unteren Rand (33) wenigstens annähernd mit dem Bodenbereich (27) abschließt.

## Claims

1. A storage device (1) of at least one piece of luggage (21, 22) which is designed as a corresponding part of the storage device (1) and can be connected by means of a retaining device (24) to a panel element (3) forming an organizer system (2), which panel element (3) has a plurality of bag elements (5, 7, 8) arranged on a side (4) of the panel element (3) at a respectively defined location and/or receiving devices (6) for receiving bag elements (7) or functional elements, wherein each bag element (5, 7, 8) is assigned to a respective content (16) with a specific functionality, the content (16) of the bag elements (5, 7, 8) representing a basic equipment for a user with essential items to be carried along at all times, and wherein the panel element (3) is designed in a transferable manner, for selective use in the piece of luggage (21, 22) for definable functions, travel or day sections as a corresponding part of the storage device (1) and is fixable thereto by means of the retaining device (24), **characterised in that** the retaining device (24) with at least one retaining element (25, 26) is arranged, with respect to the dimensioning of the packed panel element (3), at a distance from a bottom area (27) of the piece of luggage (21, 22) receiving the panel element (3), in particular in an edge region (28) facing away from the bottom area (27), such that the lower edge (33) of the packed panel element (3) is at least approximately flush with the bottom area (27) or that the bottom area (27) is not touched by the packed panel element (3).

2. The storage device according to claim 1,
**characterised in that** the bag elements (5, 7, 8) with their retrieval openings and with closure devices (9, 19, 42) for securing the contents (16) against falling out of or being stolen from a retrieval opening (36, 37) of the bag element (5, 7, 8) are designed in such a way that the accessibility to the contents (16) thereof, from both sides of the panel element (3), is also given in a folded state of the panel element (3), in particular in a state folded like a clutch (35).

3. The storage device according to claim 1 or 2,
**characterised in that** the functionality is selected from at least one of the areas of a storage for a mobile phone, credit, bank or business cards, identity documents, money, keys, pens and optical, pharmaceutical or cosmetic products.

4. The storage device according to claim 1, 2 or 3,
**characterised in that**, in the closed state of the closure device (9, 19, 42), the retrieval opening (36, 37) is oriented vertically or horizontally or transversal inside the storage device (1), the closure device (9, 19, 42) preferably being designed as a push-button connection, a hook-and-loop tape connection, a latch connection, a hook or zip connection, a snap connection, in particular a clip connection, or a magnetic connection.

5. The storage device according to any one of claims 1 to 4,
**characterised in that** the retaining device (24) is designed as a push-button connection, a hook-and-loop tape connection, a latch connection, a hook connection, a snap connection, in particular a clip connection, or a magnetic connection with associated retaining means (25, 26).

6. The storage device according to any one of claims 1 to 5,
**characterised in that** the panel element (3) is formed from a flexible single-layer or multi-layer material, in particular leather or a textile.

7. The storage device according to any one of claims 1 to 6,
**characterised in that** the retaining device (24) is designed in such a way that the panel element (3) can be transferred in the packed state by actuating a maximum of two retaining means (26).

8. The storage device according to any one of claims 1 to 7, **characterised in that** the retaining device (24) is provided with retaining means (25, 26) forming a closure for securing the panel element (3) to the respective piece of luggage (21, 22).

9. The storage device according to any one of claims 1 to 8,
**characterised in that** the panel element (3) is convertible by folding into a separate bag (35), in particular a clutch, which is preferably open at its sides (31, 32) and towards the upper edge (30) of the panel element (3).

10. The storage device according to any one of claims 1 to 9,
**characterised in that** at least one of the bag elements (7) is provided with an access device (20) comprising at least one band (17), wherein the bag element (7) is provided with at least a first and a second wall (10, 11) opposite each other and defining an interior space (15), which walls (10, 11) are connected to each other at least via a bottom area (12), and wherein the band (17) is fastened to one of the walls (10) above the bottom area (12) and is guided with a free end (17A) out of the interior space (15) through an opening (40) on the opposite wall (11) above the bottom area (12), the length and guidance of the band (17) being designed in such a way that, when the band (17) is moved out of the interior space (15), a content (16) located therein and engaged with from below by the band (17) is moved away from the bottom area (12).

11. The storage device according to claim 10,
**characterised in that** the panel element (3) comprises a holding element acting together with the band (17).

12. The storage device according to any one of claims 1 to 11,
**characterised in that** the receiving device (6) fixing the bag element (7) to the panel element (3) comprises as a holding element a loop which is formed in particular by two material slots (38, 39) on the panel element (3), an eyelet or a closure element (41) of the closure device (19).

13. The storage device according to any one of claims 1 to 12,
**characterised in that** the piece of luggage (21, 22) is configured as a bag, in particular a travel bag, sports bag, briefcase, shopping bag or handbag, a suitcase or a backpack.

14. A luggage system comprising at least two pieces of luggage (21, 22) and at least one storage device (1) according to any one of claims 1 to 13,
**characterised in that** the retaining device (24) for fixing the panel element (3) to the respective piece of luggage (21, 22) is arranged in each of the pieces of luggage (21, 22) at the same distance from a bottom area (27) of the piece of luggage (21, 22) and **in that** the panel element (3) terminates with its lower edge (33) at least approximately flush with the bottom area (27).

## Revendications

1. Dispositif de rangement (1) d'au moins un bagage (21, 22), qui est réalisé en tant que partie correspondante du dispositif de rangement (1) et qui peut être relié, au moyen d'un dispositif de maintien (24), à un élément plat (3) formant un système d'organisation (2), lequel élément plat (3) présente plusieurs éléments de poche (5, 7, 8) disposés sur un côté (4) de l'élément plat (3) à un endroit respectivement défini et/ou des dispositifs de réception (6) pour recevoir des éléments de poche (7) ou des éléments fonctionnels, où un élément de poche (5, 7, 8), 7, 8) est à chaque fois affecté à un contenu (16) avec une fonctionnalité spécifique, le contenu (16) des éléments de poche (5, 7, 8) formant un équipement de base pour un utilisateur avec des objets essentiels à transporter à tout moment, et l'élément plat (3) étant réalisé de manière transférable pour une utilisation sélective dans le bagage (21, 22) pour des fonctions, des segments de voyage ou des segments de jour définissables en tant que partie correspondante du dispositif de rangement (1) et pouvant être fixé à celui-ci au moyen du dispositif de maintien (24),
**caractérisé en ce que** le dispositif de maintien (24) avec au moins un moyen de maintien (25, 26) est disposé, par rapport au dimensionnement de l'élément plat (3) équipé, à une distance d'une région de fond (27) du bagage (21, 22) recevant l'élément plat (3), et disposé notamment dans une région périphérique (28) opposée à la région de fond (27), ladite distance étant telle que le bord inférieur (33) de l'élément plat (3) soit au moins approximativement en affleurement avec la région de fond (27) ou que la région de fond (27) ne soit pas touchée par l'élément plat équipé (3).

2. Dispositif de rangement selon la revendication 1,
**caractérisé en ce que** les éléments de poche (5, 7, 8) avec leurs ouvertures de prélèvement et avec des dispositifs de fermeture (9, 19, 42) destinés à protéger le contenu (16) contre la chute ou le vol à partir d'une ouverture de prélèvement (36, 37) de l'élément de poche (5, 7, 8) sont conçus de telle manière que l'accessibilité à leur contenu (16), des deux côtés de l'élément plat (3), soit également donnée dans un état plié de l'élément plat (3), notamment dans un état plié en une pochette (35).

3. Dispositif de rangement selon la revendication 1 ou 2,
**caractérisé en ce que** la fonctionnalité est choisie parmi au moins l'un des domaines de rangement pour téléphone mobile, cartes de crédit, bancaires ou professionnelles, documents d'identité, argent, clés, stylos et produits optiques, pharmaceutiques ou cosmétiques.

4. Dispositif de rangement selon la revendication 1, 2 ou 3,
**caractérisé en ce que** l'ouverture de prélèvement (36, 37) est orientée verticalement ou horizontalement ou obliquement dans l'état fermé du dispositif de fermeture (9, 19, 42) à l'intérieur du dispositif de rangement (1), le dispositif de fermeture (9, 19, 42) étant de préférence réalisé en tant que liaison à bouton-poussoir, liaison à fermeture scratch, liaison à verrou, liaison à crochet ou à fermeture éclair, liaison à encliquetage, notamment une liaison à clip, ou une liaison magnétique.

5. Dispositif de rangement selon l'une quelconque des revendications 1 à 4, **caractérisé en ce que** le dispositif de maintien (24) est réalisé en tant que liaison à bouton-poussoir, liaison à fermeture scratch, liaison à verrou, liaison à crochet, liaison à encliquetage, notamment une liaison à clip, ou une liaison magnétique avec des moyens de maintien associés (25, 26).

6. Dispositif de rangement selon l'une quelconque des revendications 1 à 5, **caractérisé en ce que** l'élément plat (3) est formé d'un matériau flexible à une ou plusieurs couches, notamment du cuir ou un textile.

7. Dispositif de rangement selon l'une quelconque des revendications 1 à 6, **caractérisé en ce que** le dispositif de maintien (24) est conçu de telle sorte que l'élément plat (3), à l'état équipé, peut être transféré en actionnant au maximum deux moyens de maintien (26).

8. Dispositif de rangement selon l'une quelconque des revendications 1 à 7, **caractérisé en ce que** le dispositif de maintien (24) est formé avec des moyens de maintien (25, 26) formant une fermeture pour fixer l'élément plat (3) au bagage respectif (21, 22).

9. Dispositif de rangement selon l'une quelconque des revendications 1 à 8, **caractérisé en ce que** l'élément plat (3) peut être transformé par pliage en un sac séparée (35), notamment une pochette, qui est de préférence ouverte sur ses côtés (31, 32) et vers le bord supérieur (30) de l'élément plat (3).

10. Dispositif de rangement selon l'une quelconque des revendications 1 à 9, **caractérisé en ce qu'**au moins un des éléments de poche (7) est formé avec un dispositif d'accès (20) comportant au moins une bande (17), l'élément de poche (7) étant réalisé avec au moins une première et une deuxième paroi (10, 11) opposées l'une à l'autre et définissant un espace intérieur (15), les parois (10, 11) étant reliées l'une à l'autre au moins par une région de fond (12) et la bande (17) étant fixée à l'une des parois (10) au-dessus de la région de fond (12) et étant guidée, par une extrémité libre (17A), hors de l'espace intérieur (15) à travers une ouverture (40) sur la paroi opposée (11) au-dessus de la région de fond (12), la longueur et le guidage de la bande (17) étant conçus de telle sorte que, lors du mouvement de la bande (17) hors de l'espace intérieur (15), un contenu (16) se trouvant dans celui-ci et saisi en dessous par la bande (17) est éloigné de la région de fond (12).

11. Dispositif de rangement selon la revendication 10,
**caractérisé en ce que** l'élément plat (3) comporte un élément de maintenue coopérant avec la bande (17).

12. Dispositif de rangement selon l'une quelconque des revendications 1 à 11, **caractérisé en ce que** le dispositif de réception (6) qui fixe l'élément de poche (7) sur l'élément plat (3) présente, comme élément de maintien, une boucle, formée notamment par deux fentes de matériau (38, 39) sur l'élément plat (3), un oeillet ou un élément de fermeture (41) du dispositif de fermeture (19).

13. Dispositif de rangement selon l'une quelconque des revendications 1 à 12, **caractérisé en ce que** le bagage (21, 22) est réalisé sous form d'un sac, notamment un sac de voyage, un sac de sport, une mallette, un sac de courses ou un sac à main, une valise ou un sac à dos.

14. Système de bagages comprenant au moins deux bagages (21, 22) et au moins un dispositif de rangement (1) selon l'une quelconque des revendications 1 à 13, **caractérisé en ce que** le dispositif de maintien (24) pour fixer l'élément plat (3) sur le bagage respectif (21, 22) est disposé dans chacun des bagages (21, 22) à la même distance d'une région de fond (27) du bagage (21, 22), et **en ce que** le bord inférieur (33) de l'élément plat (3) est au moins approximativement en affleurement avec la région de fond (27).
